# FASCICULE DE BREVET EUROPEEN

(11) **EP 0 770 456 B1**
(45) Date de publication et mention de la délivrance du brevet: **28.08.2002**
(21) Numéro de dépôt: 96490042.7
(22) Date de dépôt: 25.10.1996
(51) Int. Cl.: B24C 1/04, B24C 3/08, B28B 11/08

(54) **Procédé de fabrication d'éléments de revêtement de parois et dispositif conçu pour sa mise en oeuvre**
Verfahren zum Herstellen von Wandverkleidungselementen und Vorrichtung zur Durchführung des Verfahrens
Process for making wall covering elements and apparatus for carrying out the process

(30) Priorité: 27.10.1995 FR 9512954
(43) Date de publication de la demande: 02.05.1997
(73) Titulaire: Magris SA, 59100 Roubaix (FR)
(72) Inventeur: Magris, André, 59100 Roubaix (FR)
(74) Mandataire: Duthoit, Michel

(56) Documents cités:
- WO-A-95/18020
- DE-A- 2 252 238
- DE-U- 9 208 681
- GB-A- 2 181 674
- PATENT ABSTRACTS OF JAPAN vol. 6, no. 224 (M-170), 9 Novembre 1982 & JP-A-57 127671 (WATANABE TEKKOSHO KK), 7 Août 1982,
- PATENT ABSTRACTS OF JAPAN vol. 11, no. 290 (C-447), 18 Septembre 1987 & JP-A-62 083070 (HITACHI LTD), 16 Avril 1987,

## Description

La présente invention concerne un procédé de fabrication d'éléments de revêtement de parois ainsi qu'un dispositif conçu pour sa mise en oeuvre.

De manière générale, elle trouvera ses applications dans tous les secteurs de l'activité économique dans lesquels on souhaite disposer des pochoirs sur des objets notamment alimentés en flux.

Actuellement, dans le domaine de la fabrication d'éléments de revêtement de parois telles que des dalles, on connaît différents procédés dans lesquels lesdites dalles sont soumises à un traitement dans le but de faire apparaître sur une de leurs faces des motifs présentant, par exemple, un attrait esthétique.

On a ainsi développé des traitements dans lesquels on dispose tout d'abord des pochoirs sur lesdites dalles puis on les soumet à un grenaillage. L'inconvénient majeur des procédés connus dans ce domaine provient du fait que le positionnement des pochoirs est effectué manuellement.

Ils ne permettent donc pas d'atteindre de hautes cadences de fabrication. De plus, ils nécessitent une main d'oeuvre importante ce qui augmente les coûts de production ainsi que les risques de fausses manipulations, notamment lors du positionnement des pochoirs.

On peut également remarquer que ces derniers étant d'un poids relativement élevé, leur manipulation constitue une tâche astreignante qui est de plus peu gratifiante.

Toutefois, il ne semblait pas possible d'automatiser ces différents procédés. En effet, pour obtenir un résultat satisfaisant, les motifs doivent être reproduits de manière identique sur chaque dalle. Pour cela, il est nécessaire de pouvoir disposer les pochoirs sur lesdites dalles avec un jeu de positionnement relatif minimum.

Les dalles étant alimentées en continu en amont de leur zone de traitement, elles étaient donc sans cesse en mouvement et ce résultat ne paraissait pas atteignable. Ainsi, il ne semblait pas possible d'assurer un positionnement fiable des pochoirs, sauf à ralentir la cadence de production ce qui allait à l'encontre de l'objectif recherché.

Par ailleurs, il est connu, notamment du document DE-U-92 08 681, un procédé et un dispositif de fabrication d'éléments en pierre ou en matériaux ressemblant à de la pierre dans lesquels on réalise un traitement sur au moins une face desdits éléments à l'aide de pochoirs et dans lesquels on manipule un desdits pochoirs vis-à-vis d'un desdits éléments pendant une étape de maintien dudit élément.

Toutefois, ils présentent un mode d'alimentation en pas à pas des éléments à traiter, ce qui n'est pas satisfaisant. En effet une telle technique ne permet pas d'obtenir des cadences élevées et soumet les éléments à de nombreux à-coups, nuisibles à leur intégrité et/ou à leur positionnement.

Le but de la présente invention est de proposer un procédé de fabrication d'éléments de revêtement de parois, ainsi qu'un dispositif conçu pour sa mise en oeuvre, dans lequel on réalise un traitement à l'aide de pochoirs, qui pallient les inconvénients précités et permettent une manipulation automatique desdits pochoirs.

Un autre but de la présente invention est de proposer un procédé de fabrication d'éléments de revêtement de parois, ainsi qu'un dispositif conçu pour sa mise en oeuvre, qui permettent d'atteindre des cadences de production élevée.

Un autre but de la présente invention est de proposer un procédé de fabrication d'éléments de revêtement de parois, ainsi qu'un dispositif pour sa mise en oeuvre, dans lequel on réalise un traitement à l'aide de pochoirs, notamment en permettant le contrôle de leur bon positionnement sans réduire les cadences.

D'autres buts et avantages de la présente invention apparaîtront au cours de la description qui va suivre qui n'est donnée qu'à titre indicatif et qui n'a pas pour but de la limiter.

La présente invention concerne un procédé de fabrication d'éléments de revêtement de parois, dans lequel on réalise un traitement, notamment à but décoratif, sur au moins une face desdits éléments, à l'aide de pochoirs coopérant avec lesdits éléments, procédé dans lequel on manipule un desdits pochoirs vis-à-vis d'un desdits éléments pendant une étape de maintien dudit élément, caractérisé par le fait que :
- on prévoit un flux desdits éléments, préalablement constitués, avançant à une première vitesse constante et régulièrement espacés entre eux,
- on accélère un par un lesdits éléments sur une distance donnée, en les transportant à une seconde vitesse supérieure à ladite première vitesse, et on immobilise et maintient lesdits éléments en les positionnant à l'arrêt en un emplacement donné,
- on positionne sur ledit élément arrêté et/ou on prélève dudit élément arrêté ledit pochoir au niveau dudit emplacement donné, préalablement au traitement et/ou respectivement postérieurement audit traitement, et
- on rétablit l'avance dudit élément selon le flux.

La présente invention concerne également un dispositif pour la mise en oeuvre du procédé de fabrication, décrit ci-dessus, d'éléments de revêtement de parois dans lequel on réalise un traitement, notamment à but décoratif, sur au moins une face desdits éléments, à l'aide de pochoirs coopérant avec lesdits éléments, dispositif comprenant des moyens pour manipuler un desdits pochoirs vis-à-vis d'un desdits éléments pendant une étape de maintien dudit élément, caractérisé par le fait qu'il comprend en outre:
- des moyens pour assurer un flux desdits éléments, préalablement constitués, avançant à une première vitesse constante et régulièrement espacés entre eux,
- des moyens pour accélérer un par un lesdits éléments, sur une distance donnée, en le transportant à une seconde vitesse supérieure à ladite première vitesse
- des moyens pour immobiliser et maintenir ledit élément, en le positionnant à l'arrêt en un emplacement donné
- des moyens pour positionner sur ledit élément arrêté et/ou pour prélever dudit élément arrêté ledit pochoir au niveau dudit emplacement donné, préalablement au traitement et/ou postérieurement audit traitement, constituant lesdits moyens pour manipuler,
- des moyens pour rétablir l'avance dudit élément selon le flux.

La présente invention sera mieux comprise à la lecture de la description qui va suivre accompagnée des dessins en annexe qui en font partie intégrante.

La figure 1 décrit, en vue partielle de coupe, un élément de revêtement de parois obtenu par le procédé conforme à l'invention.

La figure 2 décrit, en vue de dessus, le principe de fonctionnement d'un exemple de mise en oeuvre du procédé conforme à l'invention.

La figure 3 décrit, en vue de dessus, un exemple de mise en oeuvre d'une des étapes du procédé conforme à l'invention.

La figure 4 est une vue de coupe d'après la ligne IV-IV représentée à la figure 3.

La figure 5 décrit, en vue latérale, une autre étape du procédé conforme à l'invention.

La figure 6 décrit, en vue latérale, un exemple de pochoir apte à être utilisé dans la mise en oeuvre du procédé conforme à l'invention.

La figure 7 décrit, en vue axiale, une étape supplémentaire, facultative, du procédé illustré à la figure 2.

La présente invention concerne un procédé de fabrication d'éléments de revêtement de parois.

D'une manière générale, elle pourra être utilisée dans tous les secteurs de l'activité économique dans lesquels on souhaite diposer des pochoirs sur des objets notamment alimentés en flux.

A la figure 1, un élément 1 de revêtement de parois obtenu par un exemple de mise en oeuvre du procédé conforme à l'invention est notamment illustré. Il s'agit, par exemple, d'une dalle apte à être disposée sur le sol.

Le procédé conforme à l'invention peut également permettre d'obtenir des éléments de revêtement destinés, notamment, à des murs ou des plafonds.

Selon l'exemple représenté, la dalle 1 est constituée, notamment, d'une couche de support notamment en béton 2 et d'une couche de surface 3, réalisée par exemple à partir de ciment et de particules 4 de marbre.

Elle présente, à titre d'exemple non limitatif, une forme parallélépipédique avec une épaisseur de quelques centimètres et des côtés de quelques dizaines de centimètres.

Comme illustré à la figure 2, selon le mode représenté de réalisation du procédé conforme à l'invention, on réalise, par exemple au niveau de la zone repérée A un traitement sur au moins une face 5 desdits éléments 1. Ledit traitement notamment à but décoratif, permet de faire apparaître sur lesdites faces 5, par exemple, des motifs d'aspect esthétique.

Pour cela, ledit traitement est réalisé à l'aide de pochoirs 6 coopérant avec lesdits éléments 1 lors de ce dernier.

Selon l'invention, on prévoit, par exemple au niveau d'une zone repérée B eet/ou au niveau de la zone repérée A, un flux d'éléments 1 préablement constitués. Ledit flux est orienté, notamment, selon le sens de la flèche repérée 7.

On accélère ensuite, par exemple respectivement au niveau des zones repérées C et/ou D, au moins un desdits éléments 1. On l'immobilise et le maintient alors immobile et, pendant cette étape, on manipule au moins un desdits pochoirs 6 vis-à-vis dudit élément 1.

Enfin, on rétablit l'avance dudit élément 1 selon le flux, par exemple selon le sens de la flèche repérée 8 si l'élément 1 a été maintenu dans la zone repérée C et/ou selon le sens de la flèche repérée 9 si ledit élément 1 a été maintenu dans la zone repérée D.

La succession des étapes présentée au paragraphe précédent permet ainsi d'automatiser la manipulation des pochoirs 6 vis-à-vis des éléments de revêtement 1.

En effet, l'accélération prévue permet ensuite, grâce au temps gagné, de maintenir immobiles lesdits éléments 1 et ainsi de prévoir une étape automatisée de placement précis des pochoirs 6.

Si l'on se reporte maintenant à la figure 3 qui détaille la réalisation des étapes se produisant dans les zones repérées C et/ou D à la figure 2, on constate que l'on accélère l'élément 1, par exemple dans le sens de la flèche repérée 10, notamment, sur une distance, repérée 11, donnée. On le positionne alors à l'arrêt, par exemple, en un emplacement 12 donné.

Ledit élément 1 étant ainsi disposé en un emplacement précis, on réalise les exemples de manipulation suivantes avec les pochoirs 6, notamment, au niveau dudit emplacement 12 donné.

Préalablement au traitement, c'est-à-dire dans la zone repérée C, on positionne ledit pochoir 6 sur ledit élément 1. Postérieurement audit traitement, c'est-à-dire dans la zone repérée D, on prélève ledit pochoir 6 dudit élément 1.

Ainsi, selon le mode de réalisation particulier exposé plus haut, on réalise, notamment dans les zones C et/ou D, les étapes suivantes :
- on accélère ledit élément 1 sur une distance donnée 11 et on le positionne à l'arrêt en un emplacement donné 12,
- on positionne sur ledit élément 1 et/ou on prélève dudit élément 1 ledit pochoir 6 au niveau dudit emplacement 12 donné, et ceci préalablement au traitement et/ou, respectivement, postérieurement audit traitement.

On donne dans la suite un mode de mise en oeuvre de la mise en place du pochoir 6 sur l'élément 1. A son arrivée dans la zone repérée C, ledit élément 1 est accéléré sur la distance repérée 11 et arrive au niveau de l'emplacement repéré 12. On contrôle alors sa présence au niveau dudit emplacement 12 et on bloque sa progression. On s'assure de son positionnement axial. On bloque ensuite sa position transversale. La dalle est ainsi maintenue à l'arrêt en un lieu de coordonnées cartésiennes fixes.

Le pochoir 6 prévu à cet effet peut alors être positionné sur l'élément 1.

Pour cela, selon l'exemple illustré à la figure 4, on contrôle la présence du pochoir 6 au-dessus de l'emplacement 12. Quand ledit élément 1 se trouve effectivement dans la position souhaitée, on lâche ledit pochoir 6, notamment comme illustré par la flèche repérée 13, et on le centre sur ledit élément 1. Enfin, on s'assure du positionnement correct du pochoir 6 sur l'élément 1 avant de débloquer ce dernier et de rétablir son avance.

L'élément 1 surmonté du pochoir 6 rentre ainsi dans la zone repérée A pour être traité.

En ce qui concerne l'étape dans laquelle on prélève les pochoirs 6 des éléments 1, c'est-à-dire celle réalisée, notamment, dans la zone repérée D, sa mise en oeuvre est, par exemple, identique à celle donnée ci-dessus. En effet, on s'assure, par la même démarche, que l'ensemble formé par l'élément 1 et le pochoir 6 sont bloqués en un emplacement précis, on contrôle la présence dudit pochoir 6 sur ledit élément 1 puis on vient prélever ledit pochoir 6. On rétablit alors l'avance en direction, par exemple, de la zone repérée E.

Selon un mode particulier de réalisation de l'invention, les vitesses de progression augmentent progressivement de la zone B à la zone A et de la zone A à la zone E.

Si l'on se reporte de nouveau à la figure 2, on constate que le flux d'éléments 1 est prévu, notamment, continu. Ainsi, lesdits éléments 1 sont alimentés, au niveau de la zone repérée C, selon un rythme sensiblement régulier et de cadence élevée.

Pour cela, dans la zone repérée B, lesdits éléments 1 avancent à une vitesse, notamment, constante et sont espacés, par exemple, de manière sensiblement identique.

L'accélération prévue lors des étapes se déroulant dans la zone repérée C permet, selon l'invention, de rompre ce rythme et, comme évoqué plus haut, de gagner du temps afin de pouvoir placer les pochoirs 6 sur les éléments 1 prévus à l'arrêt. De cette manière, la fabrication desdits éléments 1 peut être menée de manière entièrement continue.

A ce sujet, le traitement prévu par exemple au niveau de la zone repérée A est, notamment, un grenaillage. Par ailleurs, selon un mode particulier de réalisation de l'invention, on grèse et/ou on polit lesdits éléments 1, notamment dans la zone repérée B, préalablement audit traitement. Comme évoqué plus haut, ces opérations sont effectuées, par exemple, en continu.

Toujours à la figure 2, on constate que, d'après le mode illustré de réalisation de l'invention, l'on achemine, par exemple selon les flèches repérées 14, les pochoirs 6 prélevés sur les éléments 1 postérieurement au traitement afin de les positionner sur les éléments 1 devant être traités.

Ainsi, dans la zone repérée C, lesdits pochoirs 6 peuvent être alimentés en flux, notamment continu.

Comme illustré à la figure 5, on contrôle alors leur arrivée puis on les transfère, par exemple selon la flèche repérée 15, au-dessus de l'emplacement 12 au niveau duquel doivent être positionnés les éléments 1.

Selon l'exemple de mise en oeuvre illustré à la figure 2, les étapes précédentes sont identiques, dans la zone D, lors du prélèvement des pochoirs 6. En effet, ces derniers sont prélevés au niveau des emplacements où les éléments 1 sont positionnés puis transférés de manière à alimenter, en entrée, le flux de pochoirs 6 dirigé, notamment, vers la zone C, comme évoqué plus haut.

La présente invention concerne également un dispositif pour la mise en oeuvre du procédé de fabrication, présenté ci-dessus, d'éléments de revêtement de parois 1 dans lequel on réalise un traitement, notamment à but décoratif, sur au moins une face 5 desdits éléments 1, à l'aide de pochoirs 6 coopérant avec lesdits éléments 1 lors dudit traitement.

Si l'on se reporte à la figure 2, on constate que le dispositif conforme à l'invention, comprend, par exemple, des moyens 16 pour assurer un flux d'élément 1, notamment dans les zones repérées A et/ou B. Il s'agit, par exemple, d'aumoins un convoyeur 17 sur lequel les dalles sont disposées.

Selon l'invention, le dispositif comprend également, par exemple, des moyens 18 pour accélérer au moins un desdits éléments 1, notamment, au niveau des zones C et/ou D.

Comme représentés aux figures 3 et 4, ces derniers sont constitués, par exemple, d'au moins deux convoyeurs à bandes accélérateurs 19. Comme évoqué plus haut, lesdites bandes 19 sont aptes à transporter les éléments 1, notamment, sur une distance 11 donnée à une vitesse supérieure à celle de défilement des convoyeurs 17 éventuellement placés en amont pour assurer le flux.

Le dispositif conforme à l'invention comprend également, par exemple, des moyens 20 pour immobiliser et maintenir ledit élément 1 de manière à le positionner, à l'arrêt, en un emplacement 12 précis.

Lesdits moyens 20 pour immobiliser et maintenir immobile sont ainsi constitués, notamment, de moyens 21 pour assurer une butée pour l'élément dans le sens de l'avancement et un positionnement axial et de moyens pour assurer un positionnement transversal 22.

Les moyens pour assurer une butée et un positionnement axial 21 comprennent, par exemple, un vérin 23 et une spatule 24, aptes à être soulevés par ledit vérin 23, notamment selon la flèche repérée 25.

Le vérin 23 est actionné, par exemple, lorsqu'une première cellule 26, par exemple photo-électrique, détecte l'arrivée d'un élément 1. La spatule 23 est ainsi amenée en position haute et la progression dudit élément 1 est bloquée. L'avance des bandes accélératrices 19 est toutefois maintenue, notamment pendant un léger délai afin de s'assurer du bon positionnement axial dudit élément 1.

Les moyens pour assurer un positionnement transversal 22 sont constitués, notamment, par un second vérin 27, prévu orthogonal au sens de défilement 10, et d'une butée 28.

Après le léger délai suivant le soulèvement de la spatule 24, le second vérin 27 est actionné et permet ainsi de bloquer transversalement l'élément 1. Son positionnement axial ayant été précédemment assuré de manière précise, ledit élément 1 est ainsi positionné, à l'arrêt, en un emplacement de coordonnées fixes.

Si l'on se reporte maintenant à la figure 5, on constate que le dispositif conforme à l'invention comprend également, par exemple, des moyens 29 pour manipuler au moins un desdits pochoirs 6 vis-à-vis dudit élément 1, notamment prévu au niveau des zones C et/ou D. Ces derniers sont constitués, par exemple, d'un portique 30 muni de moyens de préhension 31 des pochoirs 6, aptes à les prépositionner par rapport auxdits éléments 1.

Lesdits moyens de préhension 31 ont pour fonction de transférer les pochoirs 6 entre une bande convoyeuse 32 et les bandes accélératrices 19 prévues dans les zones C et/ou D.

Ils sont constitués, par exemple, de mâchoires 33, aptes à être déplacées notamment à l'aide de vérins, verticalement, selon la flèche repérée 34 et/ou horizontalement selon les flèches repérées 35.

Selon un mode particulier de réalisation, l'un des deux vérins prévus pour permettre le déplacement horizontal des mâchoires 33 est de résistance mécanique moins élevée que le second. Grâce à cette caractéristique, lorsque lesdites mâchoires 33 maintiennent un pochoir 6, la position transversale de ce dernier par rapport au dispositif est connue de manière certaine, le vérin de résistance mécanique la plus faible étant en fin de course.

De même, les montants verticaux du portique 30 sont munis, par exemple, de butées 36, aptes, notamment à amortir l'arrivée des moyens de préhension 31 et d'assurer le positionnement précis de ces derniers par rapport au dispositif.

Grâce auxdits moyens pour manipuler 29, on peut réaliser, dans les zones C et/ou D, les exemples des étapes suivantes.

Dans la zone C, c'est-à-dire préalablement au traitement, un pochoir 6 est prévu, en bout de course, sur la bande convoyeuse 32. On s'assure de sa présence et les moyens de préhension 31 du portique 30 viennent le prélever. Il est alors transféré, selon la direction repérée 15, vers les bandes accélératrices 19 au-dessus desquelles il est maintenu en fin de course.

Grâce au vérin apte à permettre un déplacement vertical des mâchoires 33, le pochoir 6 est positionné juste au-dessus de l'emplacement 12 où sa présence est détectée par une deuxième cellule 37, notamment photo-électrique, repérée à la figure 4. Ledit pochoir 6 est ensuite lâché sur l'élément 1 après que ce dernier ait été bloqué au niveau dudit emplacement 12.

En ce qui concerne la zone repérée D, les étapes décrites pour la manipulation des pochoirs 6 sont sensiblement identiques à celles indiquées dans les paragraphes précédents, l'ordre étant tout simplement inversé par rapport à celles décrites dans la zone repérée C, de manière à venir prélever les pochoirs 6 présents sur les éléments 1 après leur traitement et à les déposer après transfert, sur un tapis convoyeur d'évacuation.

Selon un mode particulier de réalisation de l'invention, le dispositif comprend, en outre, éventuellement, des moyens 38 pour assurer un centrage effectif et précis des pochoirs 6 sur les éléments 1, notamment lors de leur mise en place.

Si l'on se reporte de nouveau à la figure 5, on constate que lesdits moyens pour assurer le centrage comprennent, notamment, des ressorts 39, aptes à se détendre lorsque les mâchoires 33 se desserrent. Ils permettent ainsi une projection des pochoirs 6 sur les éléments 1.

Comme illustrés à la figure 6, les moyens 38 pour assurer le centrage comprennent, en outre, par exemple, des ergots 40, prévus sur la face antérieure des pochoirs 6 de manière à coopérer avec l'élément 1 lors de la chute dudit pochoir 6. Lesdits ergots 40 présentent, le long de leur arête intérieure, une section distale 41 oblique et une section proximale 42 verticale. Lesdits pochoirs 6 sont ainsi introduits, parfaitement centrés, sur les éléments 1.

Le centrage et l'horizontalité du positionnement des pochoirs 6 sont d'ailleurs contrôlés, par exemple, grâce à une cellule 55, notamment photo-électrique.

Le dispositif conforme à l'invention comprend également, par exemple, des moyens pour rétablir l'avance des éléments 1 selon le flux.

Ces derniers sont constitués, par exemple, par les convoyeurs à bandes 19, aptes à se remettre en route après avoir maintenu en place lesdits éléments 1. A ce sujet, lesdites bandes accélératrices 19 sont entraînées, notamment par des moyens connus de l'homme de l'art tels que, notamment, des moteurs électriques aptes à fonctionner par à-coups.

Si l'on se reporte de nouveau à la figure 2, on constate que les moyens 16 pour assurer le flux sont constitués par au moins un convoyeur en continu. Lesdits convoyeurs 17 permettent ainsi une alimentation des bandes accélératrices 19 selon un débit sensiblement constant.

Toujours à la figure 2, on constate que le dispositif conforme à l'invention comprend, de manière à assurer le traitement prévu, des moyens 43 pour grenailler les éléments 1, surmontés des pochoirs 6. Lesdits moyens 43, selon une structure connue de l'homme de l'art, permettent de bombarder lesdits éléments 1 de fines particules, au travers des jours 48 du pochoir, aptes à modifier l'aspect de leur face 5.

Le convoyeur 17 assurant la circulation des éléments 1 au niveau desdits moyens pour grenailler 43 est constitué, par exemple, de chaînes.

Selon un mode particulier de réalisation de l'invention, le dispositif comprend en outre, éventuellement, des moyens 44 pour gréser et/ou polir ledit élément 1. Ils sont prévus, par exemple, dans la zone repérée B, en amont des bandes accélératrices 19 où les pochoirs 6 sont mis en place sur lesdits éléments 1. Ils sont constitués, notamment, de meules présentant un grain plus ou moins fin.

Selon le mode de réalisation de l'invention illustré, le dispositif comprend en outre, éventuellement, des moyens 45 pour acheminer les pochoirs 6 prélevés sur les éléments 1 postérieurement à leur traitement afin de les positionner sur les éléments 1 devant être traités. Ils sont constitués, notamment, de la bande convoyeuse 32, prévue disposée entre le portique 30_{D} se trouvant dans la zone D pour assurer le prélèvement des pochoirs 6 après le traitement et le portique 30_{C} se trouvant dans la zone C pour la mise en place desdits pochoirs 6 avant traitement.

Si l'on se reporte de nouveau à la figure 6, on constate que lesdits pochoirs 6 sont munis, éventuellement, de détrompeurs 46, aptes à permettre le positionnement desdits pochoirs 6 selon une orientation précise de manière à toujours obtenir les mêmes effets lors du traitement.

A ce sujet, on a représenté, à la figure 1, des bandes 47 obtenues sur l'élément 1 par un exemple de traitement tel qu'un grenaillage. Le pochoir 6 représenté à la figure 6 permet, par exemple, grâce aux jours 48 du pochoir d'obtenir lesdites bandes 47.

Par ailleurs, au cas où ledit traitement réalisé sur les éléments 1 est effectivement un grenaillage, le dispositif conforme à l'invention comprend, selon un mode particulier de réalisation, des moyens 49 pour évacuer les billes résiduelles restant sur lesdits éléments 1 après leur sortie des moyens 43 pour grenailler. Ils sont prévus, notamment au niveau de la zone repérée E en aval des bandes accélératrices 19 au niveau desquelles les pochoirs 6 sont prélevés des éléments 1.

Comme illustrés à la figure 7, ils sont constitués, notamment, d'un tapis convoyeur 50, apte à basculer selon la flèche repérée 51.

Ainsi, après que les pochoirs 6 aient été retirés des éléments 1, ces derniers sont transférés, selon la flèche repérée 9, sur le tapis convoyeur 50. Ils sont alors maintenus en place et ledit tapis 50 bascule, permettant aux billes résiduelles se trouvant sur lesdits éléments 1, d'être évacuées selon la flèche repérée 52, en direction d'un bac 53, muni, notamment, d'une vis sans fin 54. Cette dernière a pour rôle d'acheminer les billes récupérées vers les moyens pour grenailler où elles sont réutilisées.

Si l'on se reporte de nouveau à la figure 2, on constate qu'un avantage du dispositif illustré réside dans le fait que, si l'on ne désire pas traiter les éléments 1, il n'est toutefois pas nécessaire de prévoir une dérivation desdits éléments 1. En effet, il suffit d'inhiber, au niveau de la zone A, ledit traitement et de maintenir le fonctionnement des convoyeurs 17 et des bandes accélératrices 19 avançant alors, par exemple, à la même vitesse, la manipulation des pochoirs 6 étant également inhibée.

Naturellement, d'autres mises en oeuvre de la présente invention, à la portée de l'homme de l'art, auraient pu être envisagées dans le cadre de la présente demande comme défini par les revendications.

## Revendications

1. Procédé de fabrication d'éléments de revêtement de parois (1) dans lequel on réalise un traitement, notamment à but décoratif, sur au moins une face (5) desdits éléments (1), à l'aide de pochoirs (6) coopérant avec lesdits éléments (1), procédé dans lequel on manipule un desdits pochoirs (6) vis-à-vis d'un desdits éléments (1) pendant une étape de maintien dudit élément (1), **caractérisé par le fait que** :
- on prévoit un flux desdits éléments (1), préalablement constitués, avançant à une première vitesse constante et régulièrement espacés entre eux,
- on accélère un par un lesdits éléments (1) sur une distance donnée (11), en les transportant à une seconde vitesse supérieure à ladite première vitesse, et on immobilise et maintient lesdits éléments en les positionnant à l'arrêt en un emplacement donné (12),
- on positionne sur ledit élément (1) arrêté et/ou on prélève dudit élément (1) arrêté ledit pochoir (6) au niveau dudit emplacement (12) donné, préalablement au traitement et/ou respectivement postérieurement audit traitement, et
- on rétablit l'avance dudit élément (1) selon le flux.

2. Procédé selon la revendication 1, dans lequel ledit traitement est un grenaillage et, préalablement audit traitement, on grèse et/ou on polit lesdits éléments (1).

3. Procédé selon la revendication 1, dans lequel on achemine les pochoirs (6) prélevés sur les éléments (1) postérieurement à leur traitement afin de les positionner sur les éléments (1) devant être traités.

4. Dispositif conçu pour la mise en oeuvre du procédé de fabrication d'éléments de revêtement de parois (1), selon la revendication 1, dans lequel on réalise un traitement, notamment à but décoratif, sur au moins une face (5) desdits éléments (1), à l'aide de pochoirs (6) coopérant avec lesdits éléments (1), dispositif comprenant des moyens (29) pour manipuler un desdits pochoirs (6) vis-à-vis d'un desdits éléments (1) pendant une étape de maintien dudit élément (1), **caractérisé par le fait qu'**il comprend en outre :
- des moyens (16) pour assurer un flux desdits éléments (1), préalablement constitués, avançant à une première vitesse constante et régulièrement espacés entre eux.
- des moyens (18) pour accélérer un par un un desdits éléments (1), sur une distance donnée, en le transportant à une seconde vitesse supérieure à ladite première vitesse
- des moyens (20) pour immobiliser et maintenir ledit élément (1), en le positionnant à l'arrêt en un emplacement donné (12)
- des moyens pour positionner sur ledit élément arrêté et/ou pour prélever dudit élément arrêté ledit pochoir au niveau dudit emplacement donné, préalablement au traitement et/ou postérieurement audit traitement, constituant lesdits moyens pour manipuler,
- des moyens pour rétablir l'avance dudit élément (1) selon le flux.

5. Dispositif, selon la revendication 4, dans lequel les moyens (16) pour assurer le flux sont constitués par au moins un convoyeur en continu.

6. Dispositif, selon la revendication 4, comprenant des moyens pour grenailler ledit élément (1) pour mener ledit traitement.

7. Dispositif, selon la revendication 4, comprenant, en outre, des moyens pour gréser et/ou polir ledit élément (1).

8. Dispositif, selon la revendication 4, comprenant en outre, des moyens pour acheminer les pochoirs (6) prélevés sur les éléments (1) postérieurement à leur traitement afin de les positionner sur les éléments (1) devant être traités.

9. Dispositif, selon la revendication 4, dans lequel les moyens (18) pour accélérer sont constitués d'au moins deux convoyeurs à bandes (19), aptes à transporter les éléments (1) à une vitesse supérieure à celle des moyens (16) pour assurer le flux.

10. Dispositif, selon la revendication 4, dans lequel les moyens (20) pour immobiliser et maintenir ledit élément (1) sont constitués par des moyens (21) pour assurer une butée pour ledit élément (1) dans le sens de l'avancement et un positionnement axial et par des moyens (22) pour assurer un positionnement transversal.

11. Dispositif, selon la revendication 4, dans lequel les moyens (29) pour manipuler au moins un desdits pochoirs (6) sont constitués d'un portique (30) muni de moyens de préhension (31), comprenant des mâchoires (33), aptes à prépositionner lesdits pochoirs (6) par rapport auxdits éléments (1).

12. Dispositif, selon la revendication 11, comprenant, en outre, des moyens (38) pour assurer un centrage précis des pochoirs (6) sur les éléments (1), constitués de ressorts (39) aptes à se détendre lorsque les mâchoires (33) se désserrent, et d'ergots (40), prévus sous la face antérieure des pochoirs (6).

## Patentansprüche

1. Verfahren zur Fertigung von Wandverkleidungselementen (1), bei dem eine Verarbeitung, nämlich zwecks der Dekoration, auf wenigstens einer Fläche (5) der genannten Elemente (1) mittels mit den genannten Elementen (1) zusammenwirkender Schablonen (6) durchgeführt wird, bei welchem Verfahren eine der genannten Schablonen (6) gegenüber einem der genannten Elementen (1) während einer Stufe des Haltens des genannten Elements (1) betätigt wird, **dadurch gekennzeichnet, daß** :
- ein Fluß der genannten, zuvor gebildeten Elementen (1), die mit einer ersten konstanten Geschwindigkeit und mit einem regelmäßigen Abstand zwischen ihnen fortbewegen, vorgesehen wird,
- die genannten Elementen (1) einzeln über einen gegebenen Abstand (11) beschleunigt werden, indem sie mit einer zweiten Geschwindigkeit befördert werden, die größer ist als die genannte erste Geschwindigkeit, und die genannten Elementen unbeweglich gehalten werden, indem sie an einer gegebenen Stelle (12) angehalten werden,
- die genannte Schablone (6) im Bereich der genannten gegebenen Stelle (12) auf das genannte, angehaltene Element (1) positioniert und/oder von dem genannten, angehaltenen Element (1) entfernt wird, vor der Verarbeitung und/oder respektive nach der genannten Verarbeitung, und
- die Fortbewegung des genannten Elements (1) gemäß dem Fluß fortgesetzt wird.

2. Verfahren nach Anspruch 1, bei dem die genannte Verarbeitung ein Strahlen mit Hartgußkies ist und die genannten Elemente (1) vor der genannten Verarbeitung verglast und/oder geschliffen werden.

3. Verfahren nach Anspruch 1, bei dem die von den Elementen (1) entfernten Schablonen (6) nach der Verarbeitung befördert werden, um sie auf die zu verarbeitenden Elemente (1) zu positionieren.

4. Vorrichtung zur Anwendung des Verfahrens zur Fertigung von Wandverkleidungselementen (1) nach Anspruch 1, bei der eine Verarbeitung, nämlich zwecks der Dekoration, auf wenigstens einer Fläche (5) der genannten Elemente (1) mittels mit den genannten Elementen (1) zusammenwirkender Schablonen (6) durchgeführt wird, welche Vorrichtung Mittel (29) umfaßt, um eine der genannten Schablonen (6) gegenüber einem der genannten Elementen (1) während einer Stufe des Haltens des genannten Elements (1) zu betätigen, **dadurch gekennzeichnet, daß** sie außerdem umfaßt :
- Mittel (16), um einen Fluß der genannten, zuvor gebildeten Elementen (1), die mit einer ersten konstanten Geschwindigkeit und mit einem regelmäßigen Abstand zwischen ihnen fortbewegen, zu gewährleisten,
- Mittel (18), um eines der genannten Elementen (1) einzeln über einen gegebenen Abstand zu beschleunigen, indem es mit einer zweiten Geschwindigkeit befördert wird, die größer ist als die genannte erste Geschwindigkeit,
- Mittel (20), um das genannte Element unbeweglich zu halten, indem es an einer gegebenen Stelle (12) angehalten wird,
- Mittel, um die genannte Schablone im Bereich der genannten gegebenen Stelle auf das genannte, angehaltene Element zu positionieren und/oder von dem genannten, angehaltenen Element zu entfernen, vor der Verarbeitung und/oder nach der genannten Verarbeitung, welche die genannten Mittel zur Betätigung bilden,
- Mittel, um die Fortbewegung des genannten Elements (1) gemäß dem Fluß fortzusetzen.

5. Vorrichtung nach Anspruch 4, bei der die Mittel (16), um den Fluß zu gewährleisten aus wenigstens einem Stetigförderer bestehen.

6. Vorrichtung nach Anspruch 4, umfassend Mittel, um das genannte Element (1) zu strahlen, um die genannte Verarbeitung durchzuführen.

7. Vorrichtung nach Anspruch 4, umfassend außerdem Mittel, um das genannte Element (1) zu verglasen und/oder zu schleifen.

8. Vorrichtung nach Anspruch 4, umfassend außerdem Mittel, um die von den Elementen (1) entfernten Schablonen (6) nach der Verarbeitung zu befördern, um sie auf die zu verarbeitenden Elemente (1) zu positionieren.

9. Vorrichtung nach Anspruch 4, bei der die Mittel (18) zum Beschleunigen aus wenigens zwei Bandförderern (19) bestehen, die geeignet sind, die Elemente (1) mit einer Geschwindigkeit zu befördern, die größer ist als diejenige der Mittel (16), um den Fluß zu gewährleisten.

10. Vorrichtung nach Anspruch 4, bei der die Mittel (20), um das genannte Element (1) unbeweglich zu halten aus Mitteln (21), um in der Richtung der Fortbewegung einen Anschlag für das genannte Element (1) und eine achsiale Positionierung zu gewährleisten, und aus Mitteln (22), um eine Querpositionierung zu gewährleisten, bestehen.

11. Vorrichtung nach Anspruch 4, bei der die Mittel (29), um wenigstens eine der genannten Schablonen (6) zu betätigen aus einem Rahmenträger (30) bestehen, der mit Greifmitteln (31) versehen ist, die Spannbacken (33) umfassen, geeignet, die genannten Schablonen (6) vorher bezüglich der genannten elementen (1) zu positionieren.

12. Vorrichtung nach Anspruch 11, umfassend außerdem Mittel (38), um ein genaues Zentrieren der Schablonen (6) auf den Elementen (1) zu gewährleisten, die aus Federn (39), geeignet, sich zu entspannen, wenn die Spannbacken (33) gelöst werden, und aus unter der vorderen Fläche der Schablonen (6) vorgesehenen Führungszapfen (40) bestehen.

## Claims

1. A process for manufacturing wall covering elements (1) wherein is performed a treatment, notably for decorative purposes, over at least one face (5) of said elements (1), using stencils (6) working together with said elements (1), a method wherein one manipulates one of said stencils (6) with respect to one of said elements (1) during a phase consisting in holding said element (1), **characterised in that**:
- one provides a flow of said elements (1), formed previously, progressing at a first constant speed and regularly spaced between them,
- one accelerates said elements one by one (1) over a given distance (11), while transporting them at a second speed greater than said first speed, and one immobilises and holds said elements while positioning them at a given location (12) when stopped,
- one places on said stopped element (1) and/or one withdraws from said stopped element (1) said stencil (6) at said given location (12), prior to the treatment and/or respectively after said treatment, and
- one restores the forward speed of said element (1) according to the flow.

2. A process according to claim 1, wherein said treatment is sandblasting and, prior to said treatment, said elements (1) are sintered and/or polished.

3. A process according to claim 2, wherein the stencils (6), removed from the elements (1) are conveyed after treatment in order to be positioned on the elements (1) to be treated.

4. A device designed for the implementation of the process for manufacturing wall covering elements (1), according to claim 1, wherein one performs a treatment, notably for decorative purposes, over at least one face (5) of said elements (1), using stencils (6) working together with said elements (1), said device comprising means (29) to manipulate one of said stencils (6) with respect to one of said elements (1) during a phase consisting in holding said element (1), **characterised in that** it comprises moreover:
- means (16) to ensure a flow of said elements (1), formed previously, progressing at a first constant speed and regularly spaced between them,
- means (18) to accelerate said elements one by one (1) over a given distance (11), while transporting them at a second speed greater than said first speed,
- means (20) to immobilise and hold said elements (1) while positioning them at a given location (12) when stopped,
- means to place on said stopped element and/or to withdraw from said stopped element said stencil at said given location, prior to the treatment and/or respectively after said treatment, forming said means to manipulate,
- means to restore the forward speed of said element (1) according to the flow.

5. A device according to claim 4, wherein means (16) to ensure the flow are formed of at least one continuous conveyor.

6. A device according to claim 4, comprising means for sandblasting said element (1) to carry out said treatment.

7. A device according to claim 4, comprising moreover means for sintering and/or polish said element (1).

8. A device according to claim 4, comprising moreover means to convey the stencils (6) removed from the elements (1) after treatment in order to position them on the elements (1) to be treated.

9. A device according to claim 4, wherein means (18) to accelerate are formed of at least two band conveyors (19), capable of transporting the elements (1) at a greater speed than that of the means (16) to ensure the flow.

10. A device according to claim 4, wherein the means (20) to immobilise and hold said element (1) are formed of means (21) to ensure a stop for said element (1) in the forward direction and axial positioning and of means (22) to ensure transversal positioning.

11. A device according to claim 4, wherein the means (29) to manipulate at least one of said stencils (6) are formed of a gantry support (30) fitted with pick-up means (31), comprising jaws (33), capable of positioning said stencils (6) with respect to said elements (1).

12. A device according to claim 11, comprising moreover means (38) to ensure accurate centring of stencils (6) on the elements (1), formed of springs (39) capable of relaxing when the jaws (33) are loosened, and snugs (40), provided under the front face of the stencils (6).
